# EUROPÄISCHE PATENTANMELDUNG

(11) **EP 4 596 754 A1**
(43) Veröffentlichungstag der Anmeldung: **06.08.2025**
(21) Anmeldenummer: 24155842.8
(22) Anmeldetag: 05.02.2024
(51) Int. Cl.: C25B 1/04, C25B 9/05, C25B 9/23, C25B 9/63, C25B 9/73, C25B 9/77, C25B 15/00, C25B 15/02, C25B 15/021, C25B 15/023

(54) **EINSTELLUNG DES ANPRESSDRUCKS IN EINEM ELEKTROLYSESTACK**

(71) Anmelder: L'AIR LIQUIDE, SOCIETE ANONYME POUR L'ETUDE ET L'EXPLOITATION DES PROCEDES GEORGES CLAUDE, 75007 Paris (FR)
(72) Erfinder: Coscia, Antonio, 65589 Hadamar (DE); Tadiello, Jean-Philippe, 60439 Frankfurt (DE); Nesselberger, Markus, 60439 Frankfurt (DE); Widuch, Dennis, 60439 Frankfurt (DE)
(74) Vertreter: Air Liquide

(57) **Zusammenfassung**

Anordnung (1) umfassend eine Vielzahl von Elektrolysezellen (2) sowie eine erste Endplatte (3) und eine zweite Endplatte (4), wobei die Elektrolysezellen (2) aneinander anliegend zwischen der ersten Endplatte (3) und der zweiten Endplatte (4) angeordnet sind, wobei die Anordnung (1) weiterhin mehrere Stangen (5) aufweist, welche jeweils derart an der ersten Endplatte (3) und an der zweiten Endplatte (4) gehalten sind, dass über die Stangen (5) auf die erste Endplatte (3) eine jeweilige zur zweiten Endplatte (4) gerichtete erste Kraft (F₁) ausgeübt wird und auf die zweite Endplatte (4) eine jeweilige zur ersten Endplatte (3) gerichtete zweite Kraft (F₂) ausgeübt wird, wobei die Stangen (5) jeweils an mindestens einer der Endplatten (3,4) über eine jeweilige Spanneinheit (6) gehalten sind, wobei die Spanneinheiten (6) dazu eingerichtet sind, die jeweils mit der Stange (5) auf die Endplatten (3,4) ausgeübten Kräfte (F₁,F₂) einzustellen, wobei die Anordnung (1) weiterhin eine Steuerung (7) aufweist, welche mit den Spanneinheiten (6) verbunden ist und welche dazu eingerichtet ist, die mit den Stangen (5) auf die Endplatten (3,4) ausgeübten Kräfte (F₁,F₂) einzustellen.

## Beschreibung

Die Erfindung betrifft eine Anordnung mit einer Vielzahl von Elektrolysezellen. Zudem betrifft die Erfindung ein Verfahren zur Durchführung einer Elektrolyse. Die Erfindung dient insbesondere der Herstellung von Wasserstoff in industriellem Maßstab.

Elektrolyse beispielsweise von Wasser wird im industriellen Maßstab meist mit sogenannten Elektrolysestacks durchgeführt. Dabei handelt es sich um eine Vielzahl von aneinandergereihten Elektrolysezellen. Die Elektrolysezellen sind üblicherweise zwischen zwei Endplatten gehalten und werden über Zugstangen, sogenannte Tie Rods, aneinandergepresst. Dabei handelt es sich um Stangen, welche jeweils an die beiden Endplatten angebunden sind und auf diese eine Kraft in Richtung auf die jeweils andere der Endplatten ausüben. Bei thermischer Ausdehnung des Elektrolysestacks verändern sich diese Kräfte jedoch. Auch allgemein können sich diese Kräfte über die Zeit verändern. Es wird demgegenüber aber angestrebt, dass die Elektrolysezellen immer mit dem gleichen Druck aneinandergepresst werden. Das ist erwünscht, damit der Elektrolysestack im gesamten Betriebsbereich dicht ist.

Aus dem Stand der Technik ist bekannt, die Zugstangen über Federn an den Endplatten zu halten. Die Funktion der Federn besteht darin, sicherzustellen, dass eine konstante Last auf die Zugstangen ausgeübt wird. Mit zunehmendem Betriebsdruck (welcher aufgrund des besseren Wirkungsgrads angestrebt wird) nimmt die erforderliche Druckkraft zu, die von den Zugstangen und der vorgespannten Feder ausgeübt werden muss. Daraus ergibt sich die Notwendigkeit, die Anzahl der Zugstangen zu erhöhen, um das erforderliche Drehmoment zur Belastung der Zugstangen und der Federn zu begrenzen. Eine hohe Anzahl von Zugstangen ist jedoch aus den folgenden Gründen von Nachteil.

Die mechanische Konstruktion des Elektrolysestacks und seiner Endplatten wird mit steigender Zahl der Zugstangen komplizierter. Bei einer großen Zahl von Zugstangen kann der Elektrolysestack nur an seinen Endplatten abgestützt werden. Dadurch kann der Elektrolysestack in seiner Mitte nach unten durchbiegen. Weiterhin wird das Montieren der Zugstangen komplizierter, da alle Zugstangen möglichst mit dem gleichen Drehmoment angezogen werden sollten. Damit soll erreicht werden, dass der Druck örtlich gleichmäßig über den Querschnitt der Elektrolysezellen verteilt ist. Eine entsprechende Schwierigkeit ergibt sich auch, wenn die Zugstangen nachgespannt werden müssen, insbesondere unter heißen Bedingungen. Darüber hinaus wird die optische Inspektion des Elektrolysestacks durch eine Große Anzahl von Zugstangen erschwert.

Ein Ansatz zur Lösung dieses Problems ist in der EP 4 137 610 A1 beschrieben. Dabei wird das Konzept der Zugstangen ganz aufgegeben. Die Endplatten werden stattdessen über eine mit Öldruck betriebene Presse aneinandergepresst. Dieser wird in Abhängigkeit von einem Gasdruck eingestellt. Da es bei diesem Ansatz keine Zugstangen gibt, kann die thermische Ausdehnung des Elektrolysestacks nicht zu dem zuvor beschriebenen Problem führen. Jedenfalls insoweit ist dieses Problem damit zwar gelöst. Allerdings ist diese Lösung aufgrund des Presse unverhältnismäßig aufwendig. Dazu kommt, dass der Druck, mit welchem die Elektrolysezellen aneinandergepresst werden, nicht nur zeitlich unveränderlich sein soll. Darüber hinaus ist auch erstrebenswert, dass der Druck örtlich gleichmäßig über die Querschnittsflächen der Elektrolysezellen verteilt ist. Bei einer Ausgestaltung mit Zugstangen kann dies erreicht werden, indem der Anpressdruck für jede Zugstange individuell eingestellt wird. Jede der Zugstangen bietet einen Freiheitsgrad, um die gewünschte örtlich gleichmäßige Verteilung des Drucks über die Querschnittsflächen der Elektrolysen zu erreichen. Bei der Ausgestaltung aus der EP 4 137 610 A1 fällt dieser Vorteil der Zugstangen weg. Die in der EP 4 137 610 A1 verwendete Presse bietet nur einen einzigen Freiheitsgrad, um den auf die Elektrolysezellen ausgeübten Druck einzustellen. Naturgemäß kann dadurch nicht beeinflusst werden, wie sich der Druck über die Querschnittsfläche der Elektrolysezellen verteilt.

Aufgabe der vorliegenden Erfindung ist es, eine einfache Lösung anzugeben, um Elektrolysezellen mit einem gewünschten Druck aneinanderzupressen. Insbesondere soll dieser Druck zeitlich konstant und örtlich gleichmäßig verteilt sein.

Diese Aufgaben werden gelöst mit der Anordnung und dem Verfahren gemäß den unabhängigen Ansprüchen. Weitere vorteilhafte Ausgestaltungen sind in den abhängigen Ansprüchen angegeben. Die in den Ansprüchen und in der Beschreibung dargestellten Merkmale sind in beliebiger, technologisch sinnvoller Weise miteinander kombinierbar.

Erfindungsgemäß wird eine Anordnung vorgestellt. Die Anordnung umfasst eine Vielzahl von Elektrolysezellen sowie eine erste Endplatte und eine zweite Endplatte, wobei die Elektrolysezellen aneinander anliegend zwischen der ersten Endplatte und der zweiten Endplatte angeordnet sind, wobei die Anordnung weiterhin mehrere Stangen aufweist, welche jeweils derart an der ersten Endplatte und an der zweiten Endplatte gehalten sind, dass über die Stangen auf die erste Endplatte eine jeweilige zur zweiten Endplatte gerichtete erste Kraft ausgeübt wird und auf die zweite Endplatte eine jeweilige zur ersten Endplatte gerichtete zweite Kraft ausgeübt wird, wobei die Stangen jeweils an mindestens einer der Endplatten über eine jeweilige Spanneinheit gehalten sind, wobei die Spanneinheiten dazu eingerichtet sind, die jeweils mit der Stange auf die Endplatten ausgeübten Kräfte einzustellen, wobei die Anordnung weiterhin eine Steuerung aufweist, welche mit den Spanneinheiten verbunden ist und welche dazu eingerichtet ist, die mit den Stangen auf die Endplatten ausgeübten Kräfte einzustellen.

Die Anordnung ist vorzugsweise zur Wasserelektrolyse eingerichtet. Durch die Wasserelektrolyse können Wasserstoff und Sauerstoff als Elektrolyseprodukte erhalten werden. Der Elektrolyt kann reines Wasser oder ein Wasser enthaltendes Gemisch sein. Insbesondere ist es bevorzugt, dass die Anordnung zur alkalischen Elektrolyse eingerichtet ist. Die hierin beschriebenen Vorteile lassen sich aber unabhängig davon erreichen, welcher Elektrolyt verwendet wird und welche Elektrolyseprodukte erhalten werden. Vorzugsweise ist die Anordnung für eine Hochdruckelektrolyse eingerichtet. Darunter soll hierin eine Elektrolyse mit einem Betriebsdruck von mindestens 10 bar verstanden werden. Gerade in dem Zusammenhang sind die nachfolgend beschriebenen Vorteile relevant.

Die Anordnung umfasst mehrere Elektrolysezellen. In den Elektrolysezellen kann die Elektrolyse durchgeführt werden. Um die Elektrolyseprodukte in großem Umfang erhalten zu können, sind mehrere der Elektrolysezellen vorgesehen. Vorzugsweise umfasst die Anordnung zwischen 100 und 600 der Elektrolysezellen. Die hierin beschriebenen Vorteile können aber bereits erreicht werden, wenn die Anordnung nur zwei der Elektrolysezellen hat.

Die hierin beschriebenen Vorteile können unabhängig davon erreicht werden, wie die Elektrolysezellen aufgebaut sind. Die Elektrolysezellen können also wie herkömmliche Elektrolysezellen aufgebaut sein. Die Elektrolysezellen können jeweils einen Anodenraum mit einer Anode, einen Kathodenraum mit einer Kathode und ein zwischen dem Anodenraum und dem Kathodenraum angeordnetes Diaphragma umfassen. Die Anoden können innerhalb des jeweiligen Anodenraums oder am Rand des jeweiligen Anodenraums angeordnet sein. Die Kathoden können innerhalb des jeweiligen Kathodenraums oder am Rand des jeweiligen Kathodenraums angeordnet sein. Für die hierin beschriebene Idee ist es unerheblich, wie die Anodenräume, Anoden, Kathodenräume und Kathoden gestaltet sind.

Die Anordnung umfasst weiterhin eine erste Endplatte und eine zweite Endplatte. Die Elektrolysezellen sind aneinander anliegend zwischen der ersten Endplatte und der zweiten Endplatte angeordnet. Neben den beiden Endplatten kann die Anordnung auch eine oder mehrere zwischen der ersten Endplatte und der zweiten Endplatte angeordnete Zwischenplatten umfassen, welche vorzugsweise parallel zu den Endplatten ausgerichtet sind. Die Zwischenplatten können der Anordnung zusätzliche Stabilität verleihen. Durch die Zwischenplatten können die Elektrolysezellen in Gruppen unterteilt sein. Die Gruppen können als Zellenblöcke bezeichnet werden. Ein solcher modularer Aufbau kann die Montage und die Wartung der Anordnung erleichtern.

Die Elektrolysezellen sind vorzugsweise entlang einer Achse aufgereiht aneinander anliegend gehalten. Dabei werden die Elektrolysezellen aneinandergepresst. Dazu umfasst die Anordnung mehrere Stangen. Die Stangen sind vorzugsweise Tie Rods. Hierin wird dennoch der Begriff Stange verwendet, damit dahingestellt bleiben kann, ob und wenn ja wie der Begriff Tie Rod eindeutig definiert ist. Die Stangen können auch als Zugstangen oder Zuganker bezeichnet werden.

Die Anordnung umfasst mehrere Stangen, also mindestens zwei Stangen. Vorzugsweise umfasst die Anordnung zwischen 4 und 20 Stangen. Die Stangen sind vorzugsweise äquidistant auf einem Kreisbogen angeordnet, welcher die Achse umläuft, entlang derer die Elektrolysezellen aufgereiht aneinander anliegend gehalten sind.

Die Stangen sind jeweils derart an der ersten Endplatte und an der zweiten Endplatte gehalten, dass über die Stangen auf die erste Endplatte eine jeweilige zur zweiten Endplatte gerichtete erste Kraft ausgeübt wird und auf die zweite Endplatte eine jeweilige zur ersten Endplatte gerichtete zweite Kraft ausgeübt wird. Die erste Kraft und die zweite Kraft sind damit einander entgegengerichtet. Durch die beiden Kräfte werden die Elektrolysezellen zwischen den Endplatten eingeklemmt. Daraus ergibt sich durch das dritte Newtonsche Gesetz, dass die beiden Kräfte den gleichen Betrag haben, soweit die entsprechenden Auflageflächen gleich groß sind.

Die Elektrolysezellen, die Endplatten und die Stangen können zusammen auch als ein Elektrolysestack aufgefasst werden. Neben dem Elektrolysestack kann die Anordnung jedoch weitere Elemente aufweisen, welche nicht Teil des Elektrolysestacks sind. Für die Funktionsweise der Anordnung ist es unerheblich, wo die gedankliche Grenze zwischen dem Elektrolysestack und den weiteren Elementen gezogen wird. Daher wird hierin allgemein der Begriff der Anordnung verwendet.

Die Stangen sind vorzugsweise aus einem Metall, insbesondere aus Stahl gebildet. Das ist für die hierin beschriebene Idee aber nicht erforderlich. Im Allgemeinen kann davon ausgegangen werden, dass die Stangen einer thermischen Längenveränderung unterliegen. Diese ist aber in der Regel geringer als die thermische Ausdehnung der Elektrolysezellen. Das liegt daran, dass die Stangen üblicherweise einer geringeren Temperatur ausgesetzt sind aus die Elektrolysezellen selbst. Die Temperatur der Stangen kann im Betrieb beispielsweise nur geringfügig über der Umgebungstemperatur liegen. Die thermische Ausdehnung der Elektrolysezellen könnte jedoch grundsätzlich dazu führen, dass die Elektrolysezellen je nach Temperatur mit einem unterschiedlich großen Druck aneinandergepresst werden. Das ist jedoch unerwünscht. Auch unabhängig von thermischer Längenveränderung der Elektrolysezellen kann sich der Druck verändern, mit welchem die Elektrolysezellen aneinandergepresst werden. Das liegt insbesondere an der thermischen Ausdehnung der Elektrolysezellen.

Bei der beschriebenen Anordnung können die mit den Stangen auf die Endplatten ausgeübten Kräfte eingestellt werden. Dazu sind die Stangen jeweils an mindestens einer der Endplatten über eine jeweilige Spanneinheit gehalten. Die Spanneinheiten sind dazu eingerichtet, die jeweils mit der Stange auf die Endplatten ausgeübten Kräfte einzustellen. Die Spanneinheiten sind vorzugsweise als hydraulische Spanneinheiten ausgebildet. Die Spanneinheiten können dann auch als Hydraulikeinheiten bezeichnet werden. Für die hierin beschriebene Funktionsweise der Anordnung kommt es jedoch nicht darauf an, nach welchem Prinzip die Spanneinheiten funktionieren. Maßgeblich ist lediglich, dass die Steuerung die Spanneinheiten einstellen kann - was die Spanneinheiten beispielsweise von einfachen Federn unterscheidet.

Die Funktionsweise der Spanneinheiten kann auf zahlreiche Weisen verwirklicht werden. Zur Erläuterung dieser Funktionsweise wird zunächst eine einzelne Stange betrachtet, welche über eine Spanneinheit an der ersten Endplatte gehalten ist und welche fest mit der zweiten Endplatte verbunden ist. Die Stange kann beispielsweise mit einem ersten Teil der Spanneinheit fest verbunden sein, während die zweite Endplatte fest mit einem zweiten Teil der Spanneinheit verbunden ist. Die beiden Teile der Spanneinheit sind entlang einer Achse der Stange relativ zueinander beweglich. Diese Relativbewegung kann durch Verändern eines in der Spanneinheit vorliegenden Hydraulikdrucks bewirkt werden. Dazu kann die Spanneinheit eine entsprechend ausgestaltete Hydraulikkammer aufweisen. Durch Erhöhen des Hydraulikdrucks in der Hydraulikkammer können die beiden Endplatten stärker aufeinander zu gedrückt werden. Das erhöht den Druck, mit welchem die Elektrolysezellen aneinandergepresst werden. Dehnt sich beispielsweise eine Stange thermisch aus, kann der damit grundsätzlich einhergehenden Verringerung des Drucks auf die Elektrolysezellen durch Erhöhung des Hydraulikdrucks in der Spanneinheit entgegengewirkt werden. Im Idealfall bleibt der Druck auf die Elektrolysezellen im Ergebnis unverändert. Auch allgemein kann über den Hydraulikdruck in der Spanneinheit eingestellt werden, wie stark die Elektrolysezellen aneinandergepresst werden. Der Druck in der Hydraulikkammer kann im einfachsten Fall durch eine Pumpe erzeugt und aufrechterhalten werden. Dazu ist aber ein dauerhafter Betrieb der Pumpe erforderlich. Um dies zu umgehen, kann die Spanneinheit auch ein Arretierungselement aufweisen, welche einen einmal eingestellten Druck in der Hydraulikkammer mechanisch aufrechterhält. Das Arretierungselement kann beispielsweise grundsätzlich arretiert sein und, sofern die Einstellung der Spanneinheit verändert werden soll, kurzzeitig beispielsweise durch einen elektrischen Antrieb gelöst werden. Es genügt dann, die Pumpe in diesem kurzen Zeitraum zu betreiben. Das Arretierungselement kann beispielsweise als ein Ring ausgebildet sein, welcher wie eine Kontermutter mit einem der beiden Teile der Spanneinheit zusammenwirkt.

Möglich ist auch, dass die Spanneinheiten mechanisch ausgebildet sind, beispielsweise in Form von Spindeln, welche durch einen Antrieb verstellt werden können.

Die beschriebene Funktionsweise kann erreicht werden, wenn für jede der Stangen genau eine Spanneinheit vorgesehen ist. Durch diese Spanneinheit werden die mit der entsprechenden Stange auf die erste Endplatte ausgeübte erste Kraft und die mit der entsprechenden Stange auf die zweite Endplatte ausgeübte zweite Kraft beeinflusst. Das ergibt sich aus dem dritten Newtonschen Gesetz. Es genügt daher eine Spanneinheit pro Stange, um beide Kräfte einzustellen. Dabei ist es unerheblich, ob die eine Spanneinheit an der ersten Endplatte oder an der zweiten Endplatte gehalten ist.

Im einfachsten Fall sind die Stangen alle jeweils an der ersten Endplatte über eine jeweilige Spanneinheit gehalten. In dem Fall ist pro Stange genau eine Spanneinheit vorgesehen. Nach den vorstehenden Ausführungen gibt es aber verschiedene Alternativen zu dieser einfachsten Ausgestaltung, bei welchen der gleiche Effekt erzielt werden kann. Beispielsweise kann ein Teil der Stangen jeweils an der ersten Endplatte über eine jeweilige Spanneinheit gehalten sein, während die übrigen Stangen jeweils an der zweiten Endplatte über eine jeweilige Spanneinheit gehalten sind. Auch ist es möglich, dass eine oder mehrere der Stangen jeweils sowohl an der ersten Endplatte über eine jeweilige Spanneinheit gehalten sind als auch an der zweiten Endplatte über eine jeweilige Spanneinheit gehalten sind. Bevorzugt ist demgegenüber jedoch, dass für jede der Stangen nur genau eine der Spanneinheiten vorgesehen ist. Damit kann auf nicht zwingend erforderliche Spanneinheiten verzichtet werden.

Allgemein ist also vorgesehen, dass die Stangen jeweils an mindestens einer der Endplatten über eine jeweilige Spanneinheit gehalten sind. Jede der Stangen ist also über eine jeweilige Spanneinheit an der ersten Endplatte gehalten und/oder über eine jeweilige Spanneinheit an der zweiten Endplatte gehalten. Damit sind alle zuvor beschriebenen Ausgestaltungsmöglichkeiten in dieser Hinsicht abgedeckt.

Die Anordnung weist weiterhin eine Steuerung auf, welche mit den Spanneinheiten verbunden ist und welche dazu eingerichtet ist, die mit den Stangen auf die Endplatten ausgeübten Kräfte einzustellen. Die Kräfte können so auf einen gewünschten Wert eingestellt werden. Wie groß dieser Wert ist und anhand welcher Überlegungen dieser Wert bestimmt wird, ist im Allgemeinen für die Ausgestaltung der beschriebenen Anordnung unerheblich. Die Anordnung ermöglicht vielmehr dem Benutzer, die Kräfte nach seinem Wunsch einzustellen.

Es genügt, dass die Steuerung ein einziges Ausgangssignal ausgibt, welches allen Spanneinheiten zugeleitet wird. In dem Fall werden alle Spanneinheiten identisch eingestellt. Bevorzugt ist aber auch eine Ausgestaltung, bei welcher die Steuerung für jede der Spanneinheiten ein individuelles Ausgangssignal ausgibt. Damit kann der Druck, mit welchem die Elektrolysezellen aneinandergepresst werden, örtlich besonders gleichmäßig über den Querschnitt der Elektrolysezellen verteilt werden.

Durch die Spanneinheiten können die mit den Zugstangen auf die Endplatten ausgeübten Kräfte während des Betriebs variiert werden. Damit kann die Dichtigkeit der Anordnung auch bei erhöhtem Druck und erhöhter Temperatur gewährleistet werden. Insbesondere kann über die Spanneinheiten eine gewünschte Druckbelastung von Dichtungen über den gesamten Betriebsbereich aufrechterhalten werden, auch bei thermischer Ausdehnung der Stangen.

Darüber hinaus ermöglichen die Spanneinheiten, dass die Anordnung bei niedriger Temperatur und niedrigem Druck mit reduziertem an den Stangen anliegendem Drehmoment in Betrieb genommen werden kann. Bei steigender Betriebstemperatur und steigendem Betriebsdruck ermöglichen die Spanneinheiten eine Anpassung des Drehmoments. Dabei kann die thermische Ausdehnung des Systems (durch welche sich die Elektrolysezellen ausdehnen und die Stangen unter Spannung setzen) ausgenutzt werden. Auf diese Weise können die Beschränkungen, die eine Konstruktion mit einfachen Gewindeverbindungen in Bezug auf die maximalen Kräfte (die auf die Gewinde ausgeübt werden können) mit sich bringt, überwunden werden. Die Stangen können dadurch im Querschnitt viel größer ausgelegt werden, wodurch die Gesamtzahl der erforderlichen Stangen verringert werden kann. Die zum Stand der Technik beschriebenen Probleme einer großen Anzahl von Stangen werden so überwunden.

Die beschriebene Anordnung ist zudem besonders einfach ausgebildet. Insbesondere bietet die beschriebene Anordnung eine Möglichkeit, der thermischen Längenveränderung der Elektrolysezellen Rechnung zu tragen, ohne die Stangen durch eine aufwendig zu gestaltende Presse zu ersetzen. Gegenüber einer solchen Lösung hat die beschriebene Anordnung auch den Vorteil, dass nicht auf die bei Lösungen mit Tie Rods gegebenen Vorteile verzichtet werden muss. Die Stangen der beschriebenen Anordnung verleihen den Elektrolysezellen Stabilität. Zudem bietet jede der Stangen einen Freiheitsgrad, um die örtliche Verteilung des Drucks über die Querschnittsfläche der Elektrolysezellen einzustellen. Damit kann die gewünschte örtlich besonders gleichmäßige Verteilung des Drucks erreicht werden.

In einer bevorzugten Ausführungsform ist die Steuerung dazu eingerichtet, die Spanneinheiten in Abhängigkeit eines Parameters, welcher ein Maß für eine thermische Längenveränderung der Elektrolysezellen ist, derart einzustellen, dass einer durch die thermische Längenveränderung der Elektrolysezellen bedingten Veränderung der mit den Stangen auf die Endplatten ausgeübten Kräfte entgegengewirkt wird.

In dieser Ausführungsform werden die einzustellenden Kräfte nicht frei vom Benutzer vorgegeben, sondern automatisch mit der Steuerung bestimmt. Damit kann der Auswirkung der thermischen Längenveränderung der Elektrolysezellen auf den Anpressdruck entgegengewirkt werden. Bei steigender Temperatur ist die thermische Längenveränderung eine thermische Ausdehnung. Allerdings kann mit der beschriebenen Anordnung nicht nur darauf reagiert werden, dass sich die Elektrolysezellen bei steigender Temperatur verlängern. Auch wenn die Elektrolysezellen bei sinkender Temperatur wieder kürzer werden, kann dies gleichermaßen berücksichtigt werden. Daher wird hierin allgemein auf die thermische Längenveränderung der Elektrolysezellen abgestellt, welche je nach Temperaturveränderung eine thermische Ausdehnung oder eine thermische Schrumpfung ist.

Es wird nicht der Längenveränderung der Elektrolysezellen als solcher entgegengewirkt, sondern der Auswirkung der thermischen Längenveränderung der Elektrolysezellen auf den Anpressdruck. Die Elektrolysezellen können sich also verlängern bzw. verkürzen, was in Kauf genommen wird.

Durch diese Einstellung wird im Idealfall erreicht, dass die Auswirkung einer thermischen Änderung der Elektrolysezellen genau kompensiert wird, so dass die Elektrolysezellen mit zeitlich unveränderlichem Druck aneinandergepresst werden. Allerdings ist es nicht erforderlich, dass dieser Idealfall erreicht wird. Vorteilhaft ist bereits, dass dem Einfluss einer thermischen Längenveränderung der Elektrolysezellen entgegengewirkt wird. Gegenüber einer Ausgestaltung, bei welcher die Längenveränderung der Elektrolysezellen gar nicht berücksichtigt wird, ist jede Ausgestaltung vorteilhaft, bei welcher den Auswirkungen einer Längenveränderung der Elektrolysezellen auch nur in geringem Umfang entgegengewirkt wird.

Im einfachsten Fall ist in der Steuerung eine Abhängigkeit hinterlegt, wie die Spanneinheiten bei welchem Wert des Parameters einzustellen sind. Die Steuerung kann dann je nach Eingangssignal ein entsprechendes Ausgangssignal an die Spanneinheiten ausgeben. Die in der Steuerung hinterlegte Abhängigkeit kann experimentell beispielsweise einmalig vor Inbetriebnahme der Anordnung ermittelt werden. Im laufenden Betrieb der Anordnung kann die Abhängigkeit bei Bedarf nachgebessert werden.

Es genügt, dass die Steuerung einen einzigen Parameter als Eingangsgröße erhält. Dieser einzige Parameter kann global ein Maß für die Längenveränderungen aller Elektrolysezellen sein. Das ist möglich, indem der Parameter eine Größe ist, welche für alle Elektrolysezellen gleich ist. Das kann insbesondere eine Temperatur sein. Der einzige Parameter kann aber auch die Längenveränderung einer einzigen der Elektrolysezellen ausdrücken oder ermöglichen, die Längenveränderung einer einzigen der Elektrolysezellen zu berechnen. Ein solcher Parameter ist nichtsdestotrotz ein Maß für die Längenveränderungen der Elektrolysezellen, weil im Allgemeinen sinnvollerweise angenommen werden kann, dass die Längenveränderung einer der Elektrolysezellen zugleich ein Maß für die Längenveränderung der übrigen Elektrolysezellen ist. Die Längenveränderung einer der Elektrolysezellen kann beispielsweise mit einem Dehnungsmessstreifen gemessen werden, welcher an der Elektrolysezelle anliegt. Beispielsweise können die Elektrolysezellen jeweils einen um die Achse umlaufenden Rahmen aufweisen. An diesem kann der Dehnungsmessstreifen gehalten sein. Denkbar ist auch eine Messung der Längenausdehnung einer der Elektrolysezellen beispielsweise an einer Dichtung. Allgemein kann die Längenausdehnung an jedem Element gemessen werden, welches durch die Stangen belastet wird. Durch geeignete Kalibrierung ergeben sich also zahlreiche verschiedene Möglichkeiten, den Parameter zu bestimmen.

Möglich ist auch, dass die Steuerung mehrere Parameter als Eingangsgröße erhält, welche jeweils für sich genommen ein Maß für die Längenveränderung der Elektrolysezellen sind. In dem Fall kann beispielsweise ein Mittelwert der Längenveränderung berechnet und für die Bestimmung eines Ausgangssignals berücksichtigt werden. Auch ist es möglich, dass die Steuerung mehrere Parameter als Eingangsgröße erhält, welche zusammen ein Maß für die Längenveränderung der Elektrolysezellen sind.

Auch können mehrere Parameter berücksichtigt werden, welche jeweils ein Maß für die Längenveränderung einer der Elektrolysezellen sind. Insbesondere kann für eine Teil der Elektrolysezellen oder sogar für jede der Elektrolysezellen ein jeweiliger Parameter als Eingangsgröße in die Steuerung eingehen, wobei die Parameter jeweils ein Maß für die Längenveränderung einer der Elektrolysezellen sind.

Weiterhin genügt es, dass die Steuerung ein einziges Ausgangssignal ausgibt, welches allen Spanneinheiten zugeleitet wird. In dem Fall werden alle Spanneinheiten identisch eingestellt. Das beruht auf der im Allgemeinen sinnvollen Annahme, dass die Stangen alle der gleichen thermischen Längenveränderung unterliegen.

Bevorzugt ist aber auch eine Ausgestaltung, bei welcher die Steuerung für jede der Spanneinheiten ein individuelles Ausgangssignal ausgibt. Damit kann der Druck, mit welchem die Elektrolysezellen aneinandergepresst werden, örtlich besonders gleichmäßig über den Querschnitt der Elektrolysezellen verteilt werden. Das ist besonders dann bevorzugt, wenn dieser Druck in Form von mehreren Messgrößen örtlich aufgelöst gemessen wird und die Messgrößen jeweils als einer der Parameter verwendet werden.

Grundsätzlich kann der Parameter eigens für die Einstellung der Spanneinheiten gemessen werden. Alternativ kann aber auch eine Größe als der Parameter verwendet werden, welche auch zu einem anderen Zweck verwendet wird. Dabei kann es sich insbesondere um eine ohnehin verfügbare Größe handeln. Insoweit kann die hierin beschriebene Einstellung der Spanneinheiten auch ohne zusätzlichen Messaufwand auskommen. Den Parameter eigens für die Einstellung der Spanneinheiten zu messen, hat demgegenüber den Vorteil, dass dabei nicht aus verfügbaren Größen ausgewählt werden muss. Vielmehr kann der am besten geeignete Parameter verwendet werden. Im Allgemeinen kann damit ein genaueres Ergebnis erzielt werden. Dafür kann der zusätzliche Messaufwand in Kauf genommen werden.

Es ist nicht erforderlich, dass der Parameter eigens für einen bestimmten Elektrolysestack bestimmt wird. Wird die Elektrolyse mit einer Vielzahl von Elektrolysestacks durchgeführt, kann als der Parameter eine Größe verwendet werden, welche bei einem dieser Elektrolysestacks gemessen oder eingestellt wurde. Diese Größe kann für alle Elektrolysestacks als der Parameter verwendet werden.

In einer weiteren bevorzugten Ausführungsform der Anordnung ist der Parameter eine Temperatur, eine Längenveränderung einer der Stangen, eine Kraft oder ein Druck.

Der Parameter ist ein Maß für eine thermische Längenveränderung der Elektrolysezellen. Es ist also nicht erforderlich, dass der Parameter die Längenveränderung der

Elektrolysezellen selbst ist. Es genügt, dass von dem Parameter auf die Längenveränderung der Elektrolysezellen geschlossen werden kann. In der vorliegenden Ausführungsform wird dies in der ersten Alternative insoweit genutzt, als dass die Temperatur als Parameter verwendet wird. Die Längenveränderung kann aus der Temperatur berechnet werden. Allerdings ist es nicht einmal erforderlich, dass die Längenveränderung selbst tatsächlich als Zahlenwert berechnet wird. Die Steuerung kann auch direkt mit der Temperatur als Eingangsgröße durchgeführt werden. Im einfachsten Fall kann in der Steuerung hinterlegt sein, wie die Spanneinheiten bei welcher Temperatur einzustellen sind.

Es gibt verschiedene Möglichkeiten, an welcher Stelle die Temperatur betrachtet werden kann. Die genauesten Ergebnisse lassen sich im Allgemeinen in dem bevorzugten Fall erreichen, in welchem die Temperatur die Temperatur einer der Elektrolysezellen ist. Die Temperatur einer Elektrolysezelle kann beispielsweise mit einem an der Elektrolysezelle anliegenden oder mit einem in der Elektrolysezelle integrierten Temperatursensor gemessen werden. Alternativ kann aber auch eine globale Temperatur der Anordnung verwendet werden.

Auch von der Längenveränderung einer der Stangen kann auf die Längenveränderung der Elektrolysezellen geschlossen werden. Daher ist auch die Längenveränderung einer Stange ein Maß für die Längenveränderung der Elektrolysezellen. Es kann zwar davon ausgegangen werden, dass die Stangen einer geringeren thermischen Ausdehnung unterliegen als die Elektrolysezellen. Das liegt daran, dass die Stangen üblicherweise einer geringeren Temperatur ausgesetzt sind aus die Elektrolysezellen selbst. Dehnen sich die Elektrolysezellen jedoch thermisch aus, führt dies zu einer Spannung auf die Stangen. Diese wiederum kann zu einer messbaren Längenveränderung der Stangen führen. Diese Längenveränderung kann in der zweiten Alternative der vorliegenden Ausführungsform als der Parameter verwendet werden. Dazu kann ein entsprechender Sensor an der Stange angebracht werden.

Beispielsweise kann die Längenveränderung einer Stange mit einem an der Stange anliegenden Dehnungsmessstreifen gemessen werden. Eine Längenveränderung der Stange führt dann zu einer Veränderung der Belastung des Dehnungsmessstreifens. Diese wiederum führt zu einer Veränderung eines elektrischen Widerstandes des Dehnungsmessstreifens. Diese wiederum kann als eine Veränderung in einer Messspannung gemessen werden. Aus dieser kann eine auf die Stange wirkende Zugkraft berechnet werden. Diese kann alternativ oder zusätzlich als ein Druck ausgedrückt werden. Es ist unerheblich, welche der zuvor beschriebenen Größen als der Parameter verwendet wird. Beispielsweise kann die berechnete Kraft als der Parameter verwendet werden. Insbesondere ist es möglich, die erste Kraft oder die zweite Kraft als den Parameter zu verwenden. Unerheblich ist auch, ob eine Kraft oder ein sich daraus ergebender Druck als der Parameter verwendet wird. Auch bereits die Veränderung der Messspannung kann als der Parameter verwendet werden, ohne den letzten Schritt der Umrechnung in eine Kraft oder einen Druck durchführen zu müssen. In einer weiteren bevorzugten Ausführungsform der Anordnung ist die Steuerung weiterhin zur Steuerung der Elektrolyse eingerichtet und ist der Parameter eine in der Steuerung verfügbare Größe.

In dieser Ausführungsform werden die Spanneinheiten mit der gleichen Steuerung eingestellt, welche auch die Elektrolyse steuert. Dass die Steuerung auch die Elektrolyse steuert, impliziert, dass in der Steuerung verschiedene Größen verfügbar sind. Das können einerseits Größen sein, welche von der Steuerung als Ausgangssignale ausgegeben werden, beispielsweise Sollwerte für eine Betriebsspannung, eine Betriebstemperatur oder einen Betriebsdruck. Andererseits können dies aber auch Messwerte sein, welche den aktuellen Zustand der Anordnung charakterisieren. Dies können Messwerte für die Betriebsspannung, die Betriebstemperatur oder den Betriebsdruck sein. Soweit eine in der Steuerung verfügbare Größe ein Maß für die Längenveränderung der Elektrolysezellen ist, kann diese als der Parameter verwendet werden.

Es ist unerheblich, ob die Steuerung durch eine einzige Einrichtung wie einen Computer oder durch mehrere miteinander verbundene Elemente gebildet ist. Allgemein ist es unerheblich, wo die Steuerung physisch angeordnet ist und durch welche Hardware die Steuerung realisiert ist. Vorzugsweise weist die Steuerung ein Hauptelement und ein damit verbundenes Zusatzelement auf. Das Hauptelement ist für die Steuerung der Elektrolyse eingerichtet. Das Zusatzelement ist dazu eingerichtet, die Spanneinheiten in Abhängigkeit eines Parameters, welcher ein Maß für eine thermische Längenveränderung der Elektrolysezellen ist, derart einzustellen, dass einer durch die thermische Längenveränderung der Elektrolysezellen bedingten Veränderung der mit den Stangen auf die Endplatten ausgeübten Kräfte entgegengewirkt wird. Der Parameter ist in dem Fall vorzugsweise eine in dem Hauptelement verfügbare Größe. Der Parameter kann dann von dem Hauptelement an das Zusatzelement übermittelt werden. Das Zusatzelement ist vorzugsweise einem Elektrolysestack zugeordnet. Es kann daher auch als Steuerungseinheit des Elektrolysestacks aufgefasst werden. Das Hauptelement kann demgegenüber als zentrale Systemsteuerung betrachtet werden. Das Hauptelement kann eine Vielzahl von Elektrolysestacks steuern.

In einer weiteren bevorzugten Ausführungsform umfasst die Anordnung weiterhin einen mit der Steuerung verbundenen Sensor zur Messung des Parameters.

Weist die Steuerung das Hauptelement und das damit verbundene Zusatzelement auf, ist der Sensor vorzugsweise unmittelbar mit dem Zusatzelement verbunden. Dass diese Verbindung unmittelbar ist, bedeutet insbesondere, dass der Sensor nicht über das Hauptelement mit dem Zusatzelement der Steuerung verbunden ist. Insbesondere in dieser Ausgestaltung kann der Parameter mit dem Sensor eigens für die Einstellung der Spanneinheiten gemessen werden.

In einer weiteren bevorzugten Ausführungsform der Anordnung liegt der Sensor an einer der Elektrolysezellen an.

Im Allgemeinen kann angenommen werden, dass der Parameter die Längenveränderung einer der Elektrolysezellen umso besser wiedergibt, je näher der Sensor an der Elektrolysezellen angeordnet ist. Beispielsweise bei einer Temperatur kann zwar auch eine von der Elektrolysezelle entfernte Messung brauchbare Ergebnisse liefern. Genauere Ergebnisse lassen sich aber durch eine Messung direkt an der Elektrolysezelle erhalten. Wird die Längenveränderung der Elektrolysezellen unmittelbar als der Parameter verwendet, kann dies durch Messung mit einem an der Elektrolysezellen angebrachten Sensor erfolgen.

In einer weiteren bevorzugten Ausführungsform der Anordnung sind die Stangen über eine jeweilige der Spanneinheiten an einer der Endplatten gehalten und über eine jeweilige Feder an der anderen Endplatte gehalten.

Die Federn dienen dazu, die mit den Stangen auf die Endplatten ausgeübten Kräfte konstant zu halten. Das ist für sich genommen aus dem Stand der Technik bekannt. In der vorliegenden Ausführungsform wird dies aber mit den Spanneinheiten kombiniert.

Die Spanneinheiten ermöglichen auch in dieser Ausführungsform, dass die auf die beiden Endplatten ausgeübten Kräfte eingestellt werden. Insoweit kann - anders als bei Lösungen nur mit Federn - die mit den Stangen auf die Endplatten ausgeübte Kraft nicht nur auf einem konstanten gehalten werden. Vielmehr kann dieser Wert auch während des Betriebs noch einfach verändert werden.

Im einfachsten Fall sind die Stangen über eine jeweilige der Spanneinheiten an der ersten Endplatte gehalten und über eine jeweilige Feder an der zweiten Endplatte gehalten. In dem Fall sind die Federn alle an der gleichen Seite der Anordnung angeordnet. Das erleichtert beispielsweise die Wartung. Für das hierin beschriebene wesentliche Wirkprinzip kommt es jedoch nicht darauf an, auf welcher Seite die Feder und auf welcher Seite die Spanneinheit an einer Stange angeordnet ist. Folglich können die Stangen jeweils individuell orientiert sein.

Als ein weiterer Aspekt der Erfindung wird die Verwendung einer wie beschrieben ausgebildeten Anordnung zur Herstellung von Wasserstoff mittels Elektrolyse vorgestellt.

Die Elektrolyse ist vorzugsweise eine Wasserelektrolyse. Dabei entsteht neben Wasserstoff auch Sauerstoff. Oft wird die Wasserelektrolyse aber weniger wegen des Sauerstoffs als wegen des Wasserstoffs durchgeführt. Daher wird hierin vordergründig auf die Herstellung von Wasserstoff abgestellt.

Als ein weiterer Aspekt der Erfindung wird ein Verfahren zur Elektrolyse mit einer Anordnung vorgestellt, welche eine Vielzahl von Elektrolysezellen sowie eine erste Endplatte und eine zweite Endplatte umfasst, wobei die Elektrolysezellen aneinander anliegend zwischen der ersten Endplatte und der zweiten Endplatte angeordnet sind, wobei die Anordnung weiterhin mehrere Stangen aufweist, welche jeweils derart an der ersten Endplatte und an der zweiten Endplatte gehalten sind, dass über die Stangen auf die erste Endplatte eine jeweilige zur zweiten Endplatte gerichtete erste Kraft ausgeübt wird und auf die zweite Endplatte eine jeweilige zur ersten Endplatte gerichtete zweite Kraft ausgeübt wird, wobei die Stangen jeweils an mindestens einer der Endplatten über eine jeweilige Spanneinheit gehalten sind, wobei die Spanneinheiten dazu eingerichtet sind, die jeweils mit der Stange auf die Endplatten ausgeübten Kräfte einzustellen, wobei die Elektrolyse mit der Anordnung durchgeführt wird, wobei die mit den Stangen auf die Endplatten ausgeübten Kräfte über die Spanneinheiten eingestellt werden, und wobei die Spanneinheiten vorzugsweise in Abhängigkeit eines Parameters, welcher ein Maß für eine thermische Längenveränderung der Elektrolysezellen ist, derart eingestellt werden, dass einer durch die thermische Längenveränderung der Elektrolysezellen bedingten Veränderung der mit den Stangen auf die Endplatten ausgeübten Kräfte entgegengewirkt wird.

Die beschriebenen Vorteile und Merkmale der Anordnung sind auf das Verfahren anwendbar und übertragbar, und umgekehrt. Die Anordnung ist vorzugsweise zum Betrieb gemäß dem Verfahren bestimmt und eingerichtet. Die beim Verfahren verwendete Anordnung ist vorzugsweise wie die beschriebene Anordnung ausgebildet. Das ist aber nicht erforderlich. Insbesondere muss das beschriebene Verfahren nicht mit einer Anordnung durchgeführt werden, welche neben den Elektrolysezellen auch eine Steuerung aufweist. Stattdessen kann das Verfahren auch mit einer Anordnung durchgeführt werden, welches durch eine externe Steuerung, welche nicht Teil der Anordnung ist, gesteuert wird. Das ist insoweit relevant, als dass die Steuerung und die Elektrolysezellen nach dem hierin zugrunde gelegten Verständnis nur dann als Teil der gleichen Anordnung aufgefasst werden können, wenn die Steuerung und die Elektrolysezellen am gleichen Ort angeordnet sind. Das ist für die Durchführung des Verfahrens aber nicht erforderlich. Durch die Verwendung von Kommunikationstechnologien ist es möglich, die Steuerung ganz oder teilweise an einem anderen Ort vorzusehen. Das Internet ermöglicht es ohne Weiteres, dass dieser andere Ort irgendwo auf der Welt ist, unter Umständen weit von den Elektrolysezellen entfernt.

In einer bevorzugten Ausführungsform des Verfahrens wird die Elektrolyse bei einer Betriebstemperatur von mindestens 50 °C durchgeführt.

Je größer die Betriebstemperatur ist, umso größer ist im Allgemeinen die mögliche Längenveränderung der Elektrolysezellen. Daher ist das beschriebene Verfahren besonders gut geeignet, wenn die Elektrolyse bei einer Betriebstemperatur von mindestens 50 °C durchgeführt wird. Beispielsweise kann die Elektrolyse bei einer Betriebstemperatur im Bereich von 50 bis 100 °C durchgeführt werden, insbesondere im Bereich von 70 bis 90 °C.

Die Erfindung wird nachfolgend anhand der Figuren näher erläutert. Die Figuren zeigen ein besonders bevorzugtes Ausführungsbeispiel, auf das die Erfindung jedoch nicht begrenzt ist. Die Figuren und die darin dargestellten Größenverhältnisse sind nur schematisch. Es zeigen:
- Fig. 1:: eine Seitenansicht einer erfindungsgemäßen Anordnung,
- Fig. 2:: eine Vorderansicht der Anordnung aus Fig. 1.

Fig. 1 zeigt eine Anordnung 1, mit welcher eine Elektrolyse durchgeführt werden kann. Die Anordnung 1 kann beispielsweise zur Herstellung von Wasserstoff verwendet werden.

Die Anordnung 1 umfasst eine Vielzahl von Elektrolysezellen 2 sowie eine erste Endplatte 3 und eine zweite Endplatte 4. Die Elektrolysezellen 2 sind aneinander anliegend zwischen der ersten Endplatte 3 und der zweiten Endplatte 4 angeordnet. Über die beiden Endplatten 3,4 werden die Elektrolysezellen 2 aneinandergepresst. Dazu weist die Anordnung 1 acht Stangen 5 auf, von welchen in Fig. 1 vier zu erkennen sind und von welchen in Fig. 2 alle acht zu erkennen sind. Die Stangen 5 sind jeweils derart an der ersten Endplatte 3 und an der zweiten Endplatte 4 gehalten, dass über die Stangen 5 auf die erste Endplatte 3 eine jeweilige zur zweiten Endplatte 4 gerichtete erste Kraft F₁ ausgeübt wird und auf die zweite Endplatte 4 eine jeweilige zur ersten Endplatte 3 gerichtete zweite Kraft F₂ ausgeübt wird. Durch die erste Kraft F₁ und die zweite Kraft F₂ werden die Elektrolysezellen 2 über die Endplatten 3,4 aneinandergepresst.

Die Elektrolyse wird vorzugsweise mit einer Betriebstemperatur von mindestens 50 °C betrieben. Dabei kann es zur thermischen Längenveränderung der Elektrolysezellen 2 kommen. Im Allgemeinen könnte eine solche thermische Längenveränderung die Kräfte F₁,F₂ verändern. Dem kann jedoch bei der gezeigten Anordnung 1 entgegengewirkt werden. Dazu sind die Stangen 5 an der ersten Endplatte 3 über eine jeweilige Spanneinheit 6 gehalten. Die Spanneinheiten 6 sind dazu eingerichtet, die jeweils mit der Stange 5 auf die Endplatten 3,4 ausgeübten Kräfte F₁,F₂ einzustellen. An der zweiten Endplatte 4 sind die Stangen 5 über eine jeweilige Feder 9 gehalten.

Die Anordnung 1 weist weiterhin eine Steuerung 7 auf, welche mit den Spanneinheiten 6 verbunden ist und welche dazu eingerichtet ist, die Spanneinheiten 6 in Abhängigkeit eines Parameters, welcher ein Maß für eine thermische Längenveränderung der Elektrolysezellen 2 ist, derart einzustellen, dass einer durch die thermische Längenveränderung der Elektrolysezellen 2 bedingten Veränderung der mit den Stangen 5 auf die Endplatten 3,4 ausgeübten Kräfte F₁,F₂ entgegengewirkt wird. Der Parameter kann beispielsweise eine Temperatur oder eine Längenveränderung einer der Stangen 5 sein.

Die Steuerung 7 weist ein Element 13 auf, mit welchem diese Einstellung vorgenommen wird. Dazu erhält das Element 13 den Parameter als Eingangssignal. Das kann auf verschiedene Weisen erfolgen.

Einerseits hat die Anordnung 1 einen mit der Steuerung 7 verbundenen Sensor 8 zur Messung des Parameters. Der Sensor 8 liegt an einer der Stangen 5 an. Der Sensor 8 kann ein solcher zur Messung einer Temperatur oder ein solcher zur Messung einer Längenveränderung der Stange 5 sein. Ein vom Sensor 8 ausgegebenes Messsignal wird von der Steuerung 7 verarbeitet und dem Element 13 zugeleitet. Das ist durch einen Kasten 10 veranschaulicht, welcher einen Messwert repräsentiert. Dabei kann es sich um einen Temperaturmesswert oder einen Längenveränderungsmesswert handeln.

Andererseits ist die Steuerung 7 auch zur Steuerung der Elektrolyse eingerichtet. Entsprechend sind in der Steuerung 7 ohnehin verschiedene Größen verfügbar. Davon kann eine als der bei der Einstellung der Spanneinheiten 6 verwendete Parameter ausgewählt werden. Das ist in Fig. 1 insoweit veranschaulicht, als dass die Steuerung 7 Kästen 11 und 12 umfasst, welche einen Betriebsdruck bzw. eine Betriebstemperatur repräsentieren. Auch aus diesen Größen kann auf die thermische Längenveränderung der Elektrolysezellen 2 geschlossen werden.

Das Element 13 ist mit den Spanneinheiten 6 verbunden. Insoweit ist die Steuerung 7 mit den Spanneinheiten 6 verbunden. Über diese Verbindung kann von dem Element 13 ein Steuersignal an die Spanneinheiten 6 ausgegeben werden. Dieses kann für alle Spanneinheiten 6 das gleiche sein oder für jede der Spanneinheiten 6 individuell sein.

Fig. 2 zeigt eine Vorderansicht der Anordnung 1 aus Fig. 1. Dabei sind die Spanneinheiten 6 der acht Stangen 5 zu erkennen. Die in Fig. 2 gezeigte Ansicht ist also die Ansicht von der rechten Seite in Fig. 1. Zu erkennen ist an Fig. 2, dass die Spanneinheiten 6 und damit auch die Stangen 5 äquidistant auf einem Kreisbogen angeordnet sind.

### Bezugszeichenliste

- 1: Anordnung
- 2: Elektrolysezelle
- 3: erste Endplatte
- 4: zweite Endplatte
- 5: Stange
- 6: Spanneinheit
- 7: Steuerung
- 8: Sensor
- 9: Feder
- 10: Messwert
- 11: Betriebsdruck
- 12: Betriebstemperatur
- 13: Element

- F₁: erste Kraft
- F₂: zweite Kraft

## Patentansprüche

1. Anordnung (1) umfassend eine Vielzahl von Elektrolysezellen (2) sowie eine erste Endplatte (3) und eine zweite Endplatte (4), wobei die Elektrolysezellen (2) aneinander anliegend zwischen der ersten Endplatte (3) und der zweiten Endplatte (4) angeordnet sind, wobei die Anordnung (1) weiterhin mehrere Stangen (5) aufweist, welche jeweils derart an der ersten Endplatte (3) und an der zweiten Endplatte (4) gehalten sind, dass über die Stangen (5) auf die erste Endplatte (3) eine jeweilige zur zweiten Endplatte (4) gerichtete erste Kraft (F₁) ausgeübt wird und auf die zweite Endplatte (4) eine jeweilige zur ersten Endplatte (3) gerichtete zweite Kraft (F₂) ausgeübt wird, wobei die Stangen (5) jeweils an mindestens einer der Endplatten (3,4) über eine jeweilige Spanneinheit (6) gehalten sind, wobei die Spanneinheiten (6) dazu eingerichtet sind, die jeweils mit der Stange (5) auf die Endplatten (3,4) ausgeübten Kräfte (F₁,F₂) einzustellen, wobei die Anordnung (1) weiterhin eine Steuerung (7) aufweist, welche mit den Spanneinheiten (6) verbunden ist und welche dazu eingerichtet ist, die mit den Stangen (5) auf die Endplatten (3,4) ausgeübten Kräfte (F₁,F₂) einzustellen.

2. Anordnung (1) nach Anspruch 1, wobei die Steuerung (7) dazu eingerichtet ist, die Spanneinheiten (6) in Abhängigkeit eines Parameters, welcher ein Maß für eine thermische Längenveränderung der Elektrolysezellen (2) ist, derart einzustellen, dass einer durch die thermische Längenveränderung der Elektrolysezellen (2) bedingten Veränderung der mit den Stangen (5) auf die Endplatten (3,4) ausgeübten Kräfte (F₁,F₂) entgegengewirkt wird.

3. Anordnung (1) nach Anspruch 2, wobei der Parameter eine Temperatur, eine Längenveränderung einer der Stangen (5), eine Kraft oder ein Druck ist.

4. Anordnung (1) nach einem der Ansprüche 2 oder 3, wobei die Steuerung (7) weiterhin zur Steuerung der Elektrolyse eingerichtet ist und der Parameter eine in der Steuerung verfügbare Größe ist.

5. Anordnung (1) nach einem der Ansprüche 2 bis 4, weiterhin umfassend einen mit der Steuerung (7) verbundenen Sensor (8) zur Messung des Parameters.

6. Anordnung (1) nach Anspruch 5, wobei der Sensor (8) an einer der Elektrolysezellen (2) anliegt.

7. Anordnung (1) nach einem der vorstehenden Ansprüche, wobei die Stangen (5) über eine jeweilige der Spanneinheiten (6) an einer der Endplatten (3,4) gehalten sind und über eine jeweilige Feder (9) an der anderen Endplatte (3,4) gehalten sind.

8. Verwendung einer Anordnung (1) nach einem der vorstehenden Ansprüche zur Herstellung von Wasserstoff mittels Elektrolyse.

9. Verfahren zur Elektrolyse mit einer Anordnung (1) umfassend eine Vielzahl von Elektrolysezellen (2) sowie eine erste Endplatte (3) und eine zweite Endplatte (4), wobei die Elektrolysezellen (2) aneinander anliegend zwischen der ersten Endplatte (3) und der zweiten Endplatte (4) angeordnet sind, wobei die Anordnung (1) weiterhin mehrere Stangen (5) aufweist, welche jeweils derart an der ersten Endplatte (3) und an der zweiten Endplatte (4) gehalten sind, dass über die Stangen (5) auf die erste Endplatte (3) eine jeweilige zur zweiten Endplatte (4) gerichtete erste Kraft (F₁) ausgeübt wird und auf die zweite Endplatte (4) eine jeweilige zur ersten Endplatte (3) gerichtete zweite Kraft (F₂) ausgeübt wird, wobei die Stangen (5) jeweils an mindestens einer der Endplatten (3,4) über eine jeweilige Spanneinheit (6) gehalten sind, wobei die Spanneinheiten (6) dazu eingerichtet sind, die jeweils mit der Stange (5) auf die Endplatten (3,4) ausgeübten Kräfte (F₁,F₂) einzustellen, wobei die Elektrolyse mit der Anordnung (1) durchgeführt wird, wobei die mit den Stangen (5) auf die Endplatten (3,4) ausgeübten Kräfte (F₁,F₂) über die Spanneinheiten (6) eingestellt werden.

10. Verfahren nach Anspruch 9, wobei die Elektrolyse bei einer Betriebstemperatur von mindestens 50 °C durchgeführt wird.
